# EUROPÄISCHE PATENTSCHRIFT

(11) **EP 0 595 135 B1**
(45) Veröffentlichungstag und Bekanntmachung des Hinweises auf die Patenterteilung: **16.06.1999**
(21) Anmeldenummer: 93116716.7
(22) Anmeldetag: 15.10.1993
(51) Int. Cl.: E04B 1/348

(54) **Modulare, nutzungsflexible Hausanordnung**
Modular and adaptable to needs arrangement of a house
Arrangement adaptable et modulaire aux besoins d'une habitation

(30) Priorität: 27.10.1992 DE 4236256
(43) Veröffentlichungstag der Anmeldung: 04.05.1994
(73) Patentinhaber: Gindele, Reinhold, Dipl.-Ing., 88447 Warthausen (DE)
(72) Erfinder: Gindele, Reinhold, Dipl.-Ing., 88447 Warthausen (DE)
(74) Vertreter: Zipse + Habersack

(56) Entgegenhaltungen:
- DE-A- 2 531 914
- DE-B- 1 250 103
- FR-A- 1 432 576
- FR-A- 2 106 912

## Beschreibung

Die Erfindung betrifft eine modulare nutzungsflexible Hausanordnung.

Einfamilienwohnhäuser im ländlichen als auch im peripheren Stadtrandbereich werden konventionell mehr oder weniger individuell architektonisch gestaltet. Sie dienen in der Regel als Eigenheime zur wohnlichen Unterbringung für Menschen mit Kindern, also einer Familie.

Zu starre Grundrißformen und eine unflexible Organisation der einzelnen Räume, insbesondere der Kinderzimmer, lassen jedoch Einfamilienhäuser oft zu nicht leicht finanzierbaren Luxusobjekten werden.

Die geringe Wirtschaftlichkeit derartiger Einfamilienhäuser liegt vor allem begründet in der fehlenden Möglichkeit einer Anpassung des Hauses an eine veränderte Nutzung, die durch den soziologischen und sozialen Lebenszyklus der Bewohner des Hauses verursacht wird. Diese dynamische Nutzung eines Hauses läßt konventionell starr gebaute Einfamilienhäuser später zu Wohnraumverschwendern werden, insbesondere wenn die herangewachsenen Kinder ausziehen und die entsprechenden Räume leer stehen.

Ein derartiges, nicht mehr vollständig genutztes Haus ist in seiner Pflege mit hohen körperlichen und finanziellen Belastungen verbunden, die dem bis dahin entsprechend älter gewordenen

Bauherrn eine hohe Belastung aufbürden können. Aus DE-B-1 250 103 ist eine Hausanordnung, die die Merkmale des Oberbegriffes des Anspruchs 1 aufweist, bekannt. Dabei ist die Erweiterung eines Gebäudes durch nachträglichen Anbau vorzunehmen, ohne daß bauliche Änderungen, etwa ein Wanddurchbruch an der Grundeinheit, erforderlich wären. Dies wird dadurch erreicht, daß an einen ersten, eine selbständige Wohneinheit bildenden Teil des Hauses eine weitere Hauseinheit anzubauen ist, die einen eigenen Zugang hat, der in einen Raum führt, welcher mit einer Durchgangsöffnung an den oder einen Eingang der ersten Hauseinheit anschließt. Die Zurückführung eines solchermaßen erweiterten Gebäudes auf einen verminderten Raumbedarf oder auf andere Nutzungsmöglichkeiten ist diesem Dokument nicht zu entnehmen.

Es ist Aufgabe der Erfindung, eine nutzungsflexible Hausanordnung zu schaffen, die an die soziologische Dynamik einer Familie angepaßt ist und daher den soziologischen, ökonomischen und ökologischen städtebaulichen Anforderungen genügt.

Diese Aufgabe wird durch eine Hausanordnung mit den Merkmalen des Anspruchs 1 gelöst. Vorteilhafte Weiterbildungen der Erfindung sind Gegenstand der Unteransprüche.

Durch die Erfindung wird ein Haustypus geschaffen, der ausgehend von einer relativ kompakten Basiseinheit, z.B. eines Einfamilienhauses mit 3 1/2 Zimmern, durch Erweiterungseinheiten auf eine relativ große Zimmerzahl und Wohnfläche ausbaubar ist, was notwendig ist, z.B. wenn eine Familie wächst oder wenn ein Bedarf an Arbeitsräumen in dem Haus besteht. Auf der anderen Seite ist dieser Haustypus auch wieder auf eine kleinere Wohngröße und eine verringerte Zimmerzahl rückführbar, wenn die Erweiterungseinheit mit zusätzlichen Zimmern und zusätzlichem Wohnraum als eigenständige Wohneinheit konzipiert und damit von der Basiseinheit abtrennbar ist. Diese Erweiterungseinheit kann dann beispielsweise für pflegebedürftige Eltern verwendet werden. Das Konzept läßt sogar eine Abtrennung eines entsprechenden Grundstückanteils und eine Veräußerung der funktionell eigenständigen Erweiterungseinheit z.B. als kleines Einfamilienhaus zu.

Vorzugsweise wird bei der Festlegung der Wohnflächen und Gebäudeabmessungen der Basiseinheit von einem kompakten Wohnhaus ausgegangen. Die Basiseinheit bietet somit vorzugsweise Platz für zwei Personen und ein Kind und kann beispielsweise mit Außenabmessungen von 8,5 m x 8,5 m als Solitär (alleinstehendes Haus) eingesetzt werden. Die Basiseinheit ist vorzugsweise unterkellert und wird derart in ein Grundstück von ungefähr 550 qm eingebaut, daß auf zwei einander abgewandten Seiten der Basiseinheit jeweils eine Erweiterungseinheit angebaut werden kann. Sowohl die Basiseinheit als auch die Erweiterungseinheiten verfügen dabei über vorgefertigte Durchgänge und Anschlußstellen, um eine einfache nachträgliche Verbindung der Einheiten zuzulassen, wenn die Erweiterungseinheiten nachträglich an die Basiseinheit angebaut werden.

Die Basiseinheit ist vorzugsweise zweigeschossig, d.h. sie weist ein Erdgeschoß und einen ersten Stock auf, während die Erweiterungseinheiten vorzugsweise ebenerdig ausgebildet sind. Aus wirtschaftlichen Gründen kann für die Hausanordnung ein geneigtes Pultdach verwendet werden, das mit Ziegeln gedeckt werden kann. Das leicht geneigte Pultdach ist günstig zu bauen und läßt auch andere Dachabdeckungen zu. Es kann daher insbesondere gut begrünt werden. Selbstverständlich sind auch andere Dachformen, wie z.B. Sattel- oder Walmdächer möglich.

Zur Basiseinheit ist eine erste Erweiterung vorgesehen, die als funktionsmäßig eigenständige 2-Zimmer-Wohnung ausgebildet ist. Diese erste Erweiterungseinheit verfügt über Küche und Bad und ist über vorgefertigte Installations-Anschlußstellen mit der Basiseinheit verbindbar. Diese Installations-Anschlußstellen sind jedoch auch separierbar, so daß die erste Erweiterung auch im Hinblick der Versorgung von der Basiseinheit autark betrieben werden kann. Vorzugsweise ist eine zweite Erweiterungseinheit vorgesehen, die einen Abstellraum und einen Garagenstellplatz für die Unterbringung des Wagens aufweist. Der Abstellraum kann jedoch auch wegfallen und durch einen zweiten Garagenstellplatz ersetzt werden. Die zweite Erweiterungseinheit wird derart an die Basiseinheit angebaut, daß der Abstellraum der Basiseinheit zugewandt ist. Auf diese Weise kann bei einer nachträglichen Erweiterung des Wohnraums der Abstellraum in den Wohnraum der Basiseinheit mit einbezogen werden. Dies ist besonders leicht möglich, wenn die entsprechenden Trennwände zwischen Basis- und Erweiterungseinheit im Deckenbereich Querträger aufweisen, so daß die Trennwände leicht demontierbar sind. Hierzu sind vorgefertigte Wandelemente vorgesehen, die herangezogen werden können, um den Garagenstellplatz stärker gegen die Außenwand des Wohnraums zu isolieren.

Die Hausanordnung ermöglicht über den nachträglichen Anbau der beiden Erweiterungen ein Anwachsen der Zimmerzahl von z.B. drei Zimmer auf sechs Zimmer und eine Erhöhung der Hauptnutzfläche auf das 1 1/2 bis 2-fache der Hauptnutzfläche der Basiseinheit. Somit kann die Hausanordnung dem steigenden Platz- und Wohnraumbedarf einer auf fünf oder sechs Personen anwachsenden Familie gerecht werden.

Wenn die Kinder herangewachsen sind und das Haus verlassen, kann dieses große Haus jedoch wieder auf eine kleinere Größe reduziert werden, indem die selbständige erste Erweiterungseinheit von der Basis abgetrennt wird. Hierfür werden vorgefertigte Wandraumelemente in die Durchgänge zwischen den einander zugewandten Seitenwänden der Basiseinheit und der Erweiterungseinheit eingesetzt. Auch die Installations-Anschlußstellen lassen sich separieren, so daß die zweite Erweiterungseinheit als eigenständiges kleines Wohnhaus verkauft oder anderweitig verwendet werden kann. Nach dem Auszug der Kinder wird dann die Größe des Wohnhauses wieder verringert, was den Pflege- und finanziellen Aufwand für die Erhaltung des Hauses deutlich verringert.

Die Erfindung wird nachfolgend anhand der schematischen Zeichnung beschrieben. In dieser zeigen
- Fig. 1: eine perspektivische Darstellung einer Basiseinheit der Hausanordnung,
- Fig. 2: eine Ansicht gemäß Fig. 1 mit einer angebauten ersten und zweiten Erweiterungseinheit,
- Fig. 3: den Grundriß der Hausanordnung gemäß Fig. 2,
- Fig. 4: die Veränderung des Grundrisses bei einer Erweiterung des Wohnraums in der Anordnung gemäß Fig. 2 und 3, und
- Fig. 5: den Grundriß der Hausanordnung gemäß Fig. 2 bei einer Rückführung der Basiseinheit auf eine geringere Größe.

Fig. 1 zeigt ein zweigeschossiges Einfamilienhaus mit 3 1/2 Zimmern und einer Wohnfläche von etwas unter 100 qm als Basiseinheit 12 einer Hausanordnung 10. Die Basiseinheit 12 ist voll unterkellert, hat im Erdgeschoß Wohn/Eßzimmer, Küche und Toilette und gegebenenfalls einen kleinen Wirtschaftsraum und im ersten Obergeschoß ein Elternschlafzimmer, ein Kinderzimmer, ein Bad und eventuell ein zusätzliches kleines Zimmer, wie z.B. eine Ankleide oder Toilette. Diese Basiseinheit 12 bietet somit Platz für ein Ehepaar mit Kind.

Die Seitenflächen der Basiseinheit 12 sind mit nicht dargestellten Anschlußstellen für den Anschluß zweier Erweiterungseinheiten versehen, die an den einander abgewandten Seitenwänden der Basiseinheit 12 anbaubar sind. Die Basiseinheit 12 hat ungefähr quadratische Abmessungen von 7 bis 12 m Kantenlänge und ist derart in ein Grundstück 14 gebaut, daß rechts und links der Basiseinheit 12 Raum für den Anbau von Erweiterungseinheiten frei bleibt.

Fig. 2 zeigt die erweiterte Hausanordnung mit einer angebauten ersten Erweiterungseinheit 18, die als eigenständige Zweizimmerwohnung konzipiert ist, und mit einer zweiten Erweiterungseinheit 16, die an die rechte Seite der Basiseinheit 12 angebaut ist. Die erste Erweiterungseinheit 18 bietet Raum für zwei Kinderzimmer bzw. ein Kinder- und ein Gästezimmer und weist ein zusätzliches Bad auf. Weiterhin enthält sie einen Raum, der gegebenenfalls bei späterer Abtrennung der Erweiterungseinheit 18 von der Basiseinheit 12 als Küche verwendet werden kann. Die zweite Erweiterungseinheit 16 verfügt über einen Garagenstellplatz und einen Abstell- bzw. Technikraum. Der Abstellraum der zweiten Erweiterungseinheit 16 ist der Basiseinheit 12 zugewandt, um eine bessere Isolierung gegenüber dem unbeheizten Garagenstellplatz zu gewährleisten.

Im Garten ist für die erste Erweiterungseinheit 18 ein separater Fahrrad- und Abstellraum 20 vorgesehen. Die Hausanordnung gemäß Fig. 2 bietet somit Platz für eine Familie mit zwei bis vier Kindern. Der ebenerdige Grundriß der Hausanordnung gemäß Fig. 2 ist in Fig. 3 dargestellt. Die vollständig erweiterte Hausanordnung verfügt somit im Vorgarten über zwei Stellplätze 22,24, wobei jeweils ein Stellplatz für die Basiseinheit und die erste Erweiterungseinheit 18 vorgesehen sind. In der zweiten Erweiterungseinheit 16 ist weiterhin ein Garagenstellplatz 26 vorgesehen. Die erweiterte Hausanordnung bietet somit ausreichend Platz für den gestiegenen Bedarf an Kraftfahrzeugen.

Die Basiseinheit 12 und die beiden Erweiterungseinheiten 16,18 sind über Durchgänge 28, 30 miteinander verbunden. Diese Durchgänge 28,30 sind an einer definierten Stelle an jeder Einheit 12,16,18 vorgefertigt. Bei einem nachträglichen Anbau einer Erweiterungseinheit 16,18 an die Basiseinheit 12 brauchen diese vorgefertigten Durchgänge, die mit passenden Wandraumelementen verschlossen sind, nur geöffnet zu werden, so daß ohne größere Umbaumaßnahmen eine Verbindung zwischen zwei Einheiten 12,16 bzw. 12,18 herstellbar ist.

Fig. 3 zeigt in der Basiseinheit 12 ein kombiniertes Wohn/Eßzimmer 32, eine Küche 34 und einen Wirtschaftsraum 36. An den Wirtschaftsraum 36 der Basiseinheit 12 schließt sich über den Durchgang 30 ein Flur der zweiten Erweiterungseinheit 16 an, von dem aus Türen zu einem Abstellraum 38 und zu dem Garagenstellplatz 26 abzweigen. Auf der anderen Seite der Basiseinheit 12 führt der Durchgang 28 von der Basiseinheit 12 in eine große Diele 40 der ersten Erweiterungseinheit 18. Von dort aus zweigen Türen in zwei Kinderzimmer 42,44 und ein Bad 46 ab. Die Kinderzimmer 42,44 können auch als Gästezimmer und/oder Arbeitszimmer benutzt werden. Die Kellerräume und das erste Obergeschoß der Basiseinheit 12 sind aus Gründen der Übersichtlichkeit nicht dargestellt. Für die Basiseinheit 12 und die erste Erweiterungseinheit 18 ist ein Schacht 27 vorgesehen. Von diesem Schacht 27 führen Versorgungsleitungen zur Basiseinheit 12 und zu einem Kopplungsschacht 29 für die erste Erweiterungseinheit 18. Die Erweiterung der Basiseinheit 12 durch die erste Erweiterungseinheit 18 ist problemlos möglich, indem von dem vorgefertigten Schacht 27 mit den vorinstallierten Anschlußmöglichkeiten für Gas, Wasser, Strom, Kanalisation etc. die entsprechenden Versorgungsleitungen für die erste Erweiterungseinheit 18 nach erfolgtem Anbau zu dem separaten Kopplungsschacht 29 gelegt werden. Auf diese Weise ist der Versorgungsanschluß der ersten Erweiterungseinheit 18 ohne großen Installationsaufwand möglich. Dies betrifft auch die Installation von Fernwärme oder von Kommunikationskabeln. Das kleine separate Abstellhaus 20 im Vorgarten der ersten Erweiterungseinheit 18 kann bereits eine vorinstallierte Versorgungseinheit aufweisen, wie z.B. Gastherme, Wasserzähler und Stromzähler. Die installationstechnische Verbindung zwischen Basiseinheit und erster Erweiterungseinheit ist daher derart konzipiert, daß über den Schacht 27, Leitungen sowie Kopplungs- und Anschlußschacht 29 eine problemlose Erweiterung der Basiseinheit 12 möglich ist, auf der anderen Seite jedoch die erste Erweiterung 18 bereits in der Hausanordnung nach Fig.3 separat abgerechnet werden kann.
Die Abtrennung zwischen Kinderzimmer bzw. Wohnzimmer 44 und Flur bzw. Küche 40 in der ersten Erweiterungseinheit 18 erfolgt durch eine Drehwand 41, die nach einer Abtrennung der ersten Erweiterungseinheit 18 von der Basiseinheit 12 eine leichtere Umgestaltung z.B. von der Zimmeranordnung Kinderzimmer/Flur 44,40 (Fig.3) in die Zimmeranordnung Wohnzimmer/Küche (Fig.5) ermöglicht.

Fig. 4 zeigt eine Alternative zu der Hausanordnung gemäß Fig. 3. Im Gegensatz zu Fig.3 ist der dort abgebildete Abstellraum 38 in das Wohn/Eßzimmer 32 der Basiseinheit 12 mit einbezogen. Dies ist auf einfache Weise möglich, wenn in den entsprechenden Trennwänden zwischen der Basiseinheit 12 und der zweiten Erweiterungseinheit 16 im Bereich der Decke zwischen Erdgeschoß und erstem Obergeschoß Querträger eingezogen sind, so daß für eine Verbindung des Abstellraums 38 der zweiten Erweiterungseinheit 16 mit dem Wohn/Eßzimmer 32 der Basiseinheit 12 nur noch die darunter befindlichen Wandelemente entfernt werden müssen. Entfernte Wandelemente könnten beispielsweise zur Verstärkung der Wand 48 zwischen dem Garagenstellplatz 26 und dem Wohn/Eßzimmer 32 verwendet werden. Diese Wand 48 muß nämlich sowohl hinsichtlich der Schall- als auch der Wärmedämmung hohen Anforderungen genügen, während sie vorher nur als Trennwand ausgebildet war. Nischen 50 können zur Lagerung von vorgefertigten Wandraumelementen 52 (Fig. 4 und 5) verwendet werden. Durch die in Fig. 4 dargestellte Umbaumaßnahme wird der Wohn/Eßraum 32 um eine Fläche von 16 qm erweitert und genügt nun höheren Komfortansprüchen.

Fig. 5 zeigt die Hausanordnung gemäß Fig. 3 nach einer Reduzierung der Wohnfläche, die z.B. nach einem Auszug der Kinder notwendig werden kann. Hier ist der Durchgang 28 zwischen der Basiseinheit 12 und der ersten Erweiterungseinheit 18 durch passend geformte Wandraumelemente 52 verschlossen. Die erste Erweiterungseinheit stellt somit eine funktionsmäßig abgetrennte Zweizimmerwohnung dar, die z.B. für die Aufnahme der pflegebedürftigen Eltern oder als separates Büro verwendet oder sogar veräußert werden kann. Die Drehwand 41 ist von ihrer Lage zwischen dem ehemaligen Kinderzimmer 44 und dem früheren Flur 40 (Fig.3) in eine um 90° dazu verschwenkte Lage gedreht, so daß sie nun zur Abgrenzung zwischen dem neu entstandenen Flur 43 und der neu entstandenen Küche 40 dient, die im Hinblick auf die Großzügigkeit der Zimmeranordnung nicht durch eine Trennwand von dem Wohnraum 44 abgeteilt ist.

Die in Fig. 5 zwischen der Basiseinheit 12 und der ersten Erweiterungseinheit 18 vorgesehenen Wandraumelemente können vor der Notwendigkeit ihres Gebrauchs in der Nische 50 der zweiten Erweiterungseinheit 16 gelagert werden.

Wenn im Zuge der in Fig. 5 dargestellten Reduzierung der Wohnfläche die erste Erweiterungseinheit mit dem entsprechenden Gartenanteil verkauft wird, wird zum einen die finanzielle Belastung durch den Verkaufserlös der attraktiven Zweizimmerwohnung mit Gartenanteil wesentlich geringer und zum anderen verringert sich der Pflegeaufwand für Haus und Garten aufgrund der doch beträchtlich reduzierten Wohnraum- und Gartenfläche. Die veräußerbare erste Erweiterungseinheit ist hingegen mit einer Grundfläche von 42 qm und einem Gartenanteil von ungefähr 200 qm eine sehr attraktive Wohnung, die angesichts der steigenden Anzahl von Singles auch in die bevölkerungspolitische Landschaft paßt.
Durch die Erfindung wird somit eine Verbesserung des Wohnlebensraums geschaffen, indem ein sparsames und wirtschaftliches Konzept für ein Einfamilienhaus bereitgestellt wird, das eine hohe Flexibilität insbesondere unter Berücksichtigung der Dynamik in den Nutzungsanforderungen in verschiedenen Lebensabschnitten der darin lebenden Personen aufweist.

## Patentansprüche

1. Modulare nutzungsflexible Hausanordnung, bestehend aus einer als funktionell eigenständiges Einfamilienhaus ausgebildeten Basiseinheit (12) und aus mindestens einer vorzugsweise ebenerdigen Erweiterungseinheit (18), die an der Basiseinheit anbaubar ist, wobei sowohl die Basiseinheit als auch die Erweiterungseinheit zur gegenseitigen Verbindung an einer definierten Stelle über einen vorgefertigten, verschließbaren Durchgang (28) verfügen,
dadurch **gekennzeichnet**,
daß von den Erweiterungseinheiten zumindest eine als komplette eigenständige Wohneinheit (18) mit Küche und Bad konzipiert und von der Basiseinheit (12) abtrennbar ist,
daß vorgefertigte Wandraumelemente zum Abtrennen der Erweiterungseinheit von der Basiseinheit in den vorgefertigten Durchgang einsetzbar und zum Öffnen des Durchgangs aus diesem herausnehmbar und in Nischen der Hausanordnung lagerbar und/oder zur Aufdoppelung von Wänden der Hausanordnung nutzbar sind, und daß die abtrennbare eigenständige Erweiterungseinheit (18) von der Basiseinheit separierbare Installations-Anschlußstellen (27,29) aufweist.

2. Hausanordnung nach Anspruch 1,
dadurch **gekennzeichnet**,
daß eine zweite Erweiterungseinheit (16) eine Garage (26) mit Abstellraum (38) enthält, wobei der Abstellraum (38) der Basiseinheit (12) zugewandt ist, und ein Wandraumelement (52) in einem vorgefertigten Durchgang zwischen der Basiseinheit (12) und dem Abstellraum (38) der zweiten Erweiterungseinheit (16) nach Öffnen dieses Durchgangs zur Aufdoppelung der Wand (48) zur Garage (26) nutzbar ist.

3. Hausanordnung nach Anspruch 1 oder 2,
dadurch **gekennzeichnet**,
daß die Erweiterungseinheit (18) eine Dreh- oder Schiebewand (41) aufweist, zur Grundrißumgestaltung nach Abtrennen der Erweiterungseinheit (18) von der Basiseinheit (12).

4. Hausanordnung nach einem der vorhergehenden Ansprüche,
dadurch **gekennzeichnet**,
daß die Basiseinheit (12) als zweigeschoßiges Einfamilienhaus ausgebildet ist.

5. Hausanordnung nach einem der vorhergehenden Ansprüche,
dadurch **gekennzeichnet**,
daß die Basiseinheit (12) voll unterkellert ist.

6. Hausanordnung nach einem der vorhergehenden Anpsrüche,
dadurch **gekennzeichnet**,
daß die Einheiten (12,16,18) aus Fertigteilen bzw. Fertigbaugruppen hergestellt sind.

7. Hausanordnung nach einem der vorhergehenden Ansprüche in Verbindung mit Anspruch 2,
dadurch **gekennzeichnet**,
daß die Erweiterungseinheiten (16,18) an zwei voneinander abgewandten Seiten der Basiseinheit (12) anbaubar sind.

8. Hausanordnung nach einem der vorhergehenden Ansprüche,
dadurch **gekennzeichnet**,
daß alle Einheiten (12,16,18) ein quer zur Anbaurichtung der Erweiterungseinheit (16,18) geneigtes Pultdach aufweisen.

## Claims

1. Modular arrangement of a house which may be adapted to needs and which consists of a basic unit (12), configured as a functionally independent one-family house, and of at least one extension unit (18), preferably at ground level and which may be added on to the basic unit, both the basic unit and the extension unit having a prefabricated, lockable passageway (28) to interconnect them at a defined point,
**characterised in that**
at least one of the extension units is conceived as a complete independent housing unit (18) and may be detached from the basic unit (12),
in that prefabricated wall space elements to separate the extension unit from the basic unit may be inserted into the prefabricated passageway and removed from the latter to open it up, and may be stored in niches of the house arrangement and/or used to double up walls in the house arrangement, and
in that the detachable independent extension unit (18) has installation connection points (27, 29) separable from the basic unit.

2. House arrangement according to claim 1,
**characterised in that**
a second extension unit (16) contains a garage (26) with a storeroom (38), the storeroom (38) facing the basic unit (12), and a wall space element (52) may be used in a prefabricated passageway between the basic unit (12) and the storeroom (38) of the second extension unit (16) after this passageway has been opened to double up the wall (48) to the garage (26).

3. House arrangement according to claim 1 or 2,
**characterised in that**
the extension unit (18) has a turning or sliding panel (41) to modify the contour after the extension unit (18) has been separated from the basic unit (12).

4. House arrangement according to one of the preceding claims,
**characterised in that**
the basic unit (12) is configured as a two-storey one-family house.

5. House arrangement according to one of the preceding claims,
**characterised in that**
the basic unit (12) has a complete basement provided beneath it.

6. House arrangement according to one of the preceding claims,
**characterised in that**
the units (12, 16, 18) are manufactured from prefabricated parts or subassemblies.

7. House arrangement according to one of the preceding claims in conjunction with claim 2,
**characterised in that**
the extension units (16, 18) may be added to sides of the basic unit (12) which are remote from one another.

8. House arrangement according to one of the preceding claims,
**cbaracterised in that**
each of the units (12, 16, 18) has a lean-to roof sloping at right angles to the direction in which the extension unit (16, 18) is added.

## Revendications

1. Agencement d'habitation modulaire d'une utilisation souple, constitué par une unité de base (12) agencée sous la forme d'une maison logeant une famille, autonome du point de vue fonctionnel, et par au moins une unité d'extension (18) qui est de préférence de plain-pied, qui peut être raccordée à l'unité de base, auquel cas aussi bien l'unité de base que l'unité d'extension disposent d'un passage préfabriqué (28), qui peut être fermé, pour leur liaison réciproque en un emplacement défini,
caractérisé en ce
qu'au moins l'une des unités d'extension est agencée sous la forme d'une unité d'habitation autonome complète (18) avec cuisine et salle de bains et peut être séparée de l'unité de base (12),
que des éléments de murs préfabriqués peuvent être introduits, pour séparer l'unité d'extension de l'unité de base, dans le passage préfabriqué et peuvent être retirés de ce passage pour l'ouverture de ce dernier et peuvent être rangés dans des niches de l'agencement de maison et/ou être utilisés pour doubler des murs d'agencement de maison, et
que l'unité d'extension autonome séparable (18) comporte des points de raccordement d'installation (27, 29), qui peuvent être séparés de l'unité de base.

2. Agencement de maison selon la revendication ,
caractérisé en ce
qu'une seconde unité d'extension (16) contient un garage (26) possédant un espace de rangement (38), l'espace de rangement (38) étant tourné vers l'unité de base (12), et un élément de mur (52) peut être utilisé dans un passage préfabriqué entre l'unité de base (13) et l'espace de rangement (38) de la seconde unité d'extension (16) après ouverture de ce passage pour doubler le mur (48) par rapport au garage (26).

3. Agencement de maison selon la revendication 1 ou 2, caractérisé en ce que l'unité d'extension (18) comporte un mur rotatif ou coulissant (41), pour régler le profil en projection horizontale après séparation de l'unité d'extension (18) par rapport à l'unité de base (12).

4. Agencement de maison selon l'une des revendications précédentes, caractérisé en ce que l'unité de base (12) est agencée sous la forme d'une maison à deux étages pour une seule famille.

5. Agencement de maison selon l'une des revendications précédentes, caractérisé en ce que l'unité de base (12) est du type construit entièrement sur cave.

6. Agencement de maison selon l'une des revendications précédentes, caractérisé en ce que les unités (12, 16, 18) sont réalisées en tant que pièces fabriquées ou modules préfabriqués.

7. Agencement de maison selon l'une des revendications précédentes, en liaison avec la revendication 2, caractérisé en ce que les unités d'extension (16, 18) peuvent être montées sur deux côtés de l'unité de base (12), tournés à l'opposé l'un de l'autre.

8. Agencement de maison selon l'une des revendications précédentes, caractérisé en ce que toutes les unités (12, 16, 18) possèdent un toit à un versant, qui est incliné transversalement par rapport à la direction de montage de l'unité d'extension (16, 18).
